# FASCICULE DE BREVET EUROPEEN

(11) **EP 1 103 215 B1**
(45) Date de publication et mention de la délivrance du brevet: **12.12.2007**
(21) Numéro de dépôt: 00490053.6
(22) Date de dépôt: 29.11.2000
(51) Int. Cl.: A47L 13/16, D04B 21/02, D04B 21/06

(54) **Article d'Essuyage**
Wischtuch
Wiping article

(30) Priorité: 29.11.1999 FR 9915017
(43) Date de publication de la demande: 30.05.2001
(73) Titulaire: H20, 62149 Givenchy-lès-la Bassée (FR)
(72) Inventeur: Leymonerie, Guillaume, 62149 Givenchy-lès-la-Bassée (FR)
(74) Mandataire: Hennion, Jean-Claude

(56) Documents cités:
- WO-A-90/14039
- WO-A-96/10946
- CH-A- 505 605
- DE-A- 19 631 617
- US-A- 2 341 354
- US-A- 3 638 270
- US-A- 4 980 943

## Description

La présente invention concerne un article d'essuyage constitué d'un tissu ou d'un tricot et spécialement conçu pour l'essuyage de surfaces lisses.

La mise en oeuvre de matériaux du type textile pour l'essuyage, que ce soit dans le domaine industriel ou domestique , est bien connue. Le choix de la matière textile et la structure de l'article sont déterminés en fonction de son utilisation finale. S'il s'agit d'essuyer une surface humide , on utilise un matériau ayant des propriétés d'absorption ou d'adsorption par capillarité. S'il s'agit d'essuyer une surface sèche, notamment pour enlever des poussières , on choisit un matériau ayant des propriétés électrostatiques.

Quant à la structure de l'article , il peut s'agir d'une structure non-tissée, dans laquelle les matières textiles , sous forme de fibres ou de filaments sont entremêlées et liées par des moyens chimiques ou mécaniques. Il peut s'agir d'une structure tissée ou tricotée dans laquelle les matières textiles se présentent sous forme de fils , eux-mêmes constitués de fibres ou de filaments , lesdits fils étant assemblés selon des modes de liage fonctions de la contexture du tissu ou du tricot.

Par rapport aux tissus et aux tricots , les non-tissés sont de coût moindre mais d'une résistance mécanique moindre ; de plus à l'usage il peut y avoir un relargage plus important des fibres ou filaments qui le composent.

On a déjà proposé d'améliorer les propriétés d'essuyage d'un article en configurant celui-ci en plusieurs zones, chaque zone présentant des caractéristiques distinctes. Par exemple dans le document WO.98/11290 , l'article d'essuyage comporte une structure textile plate ayant en surface des poils rasés. Les différentes zones se distinguent par le degré de finesse des fibres individuelles constitutives desdits poils.

Dans le document WO.98/52459, les différentes zones se distinguent par la différence de poids au m². Plus précisément, il comporte au moins une zone ayant un premier poids donné , compris entre 30 et 120g/m² et au moins une seconde zone ayant un poids qui n'est pas plus de 80% du poids donné de la première zone. De préférence , selon le document précité , l'article en question a une structure non-tissée.

Dans le document US.A.3,638,270, l'article d'essuyage comporte des premières rangées présentant en surface des poils rigides faits en monofilaments par exemple en polypropylène et , entre les premières rangées , des secondes rangées présentant en surface une plus grande densité de poils doux . Les poils plus rigides dégagent les peluches : les poils doux collectent les peluches et apportent un effet de polissage et d'adoucissement . Eventuellement les poils rigides peuvent être de plus grande hauteur que les poils doux.

Le but que s'est fixé le demandeur est de proposer un article d'essuyage consistant en un matériau textile tissé ou tricoté ,qui comporte une structure différente des structures existantes et qui présente des propriétés améliorées en ce qui concerne l'essuyage des surfaces lisses, notamment en ce qui concerne l'élimination des salissures fibreuses, que ces salissures soient déjà présentes sur la surface à nettoyer ou proviennent d'un relargage de l'article lui-même et ce quel que soit le sens d'essuyage , en S ou en W, évitant le relargage des salissures particulaires dans les passages où il y a un changement de direction lors de l'essuyage.

Ce but est parfaitement atteint par l'article de nettoyage de l'invention qui de manière connue est un article textile tissé ou tricoté, dans lequel certains fils forment des reliefs par rapport au fond de l'article, ledit article présentant des zones à plus haut relief dites zones de récupération et des zones à plus bas relief dites zones de stockage.

De manière caractéristique, dans une même zone , les reliefs se présentent sous la forme de lignes parallèles. De plus, l'article comporte des premières zones de récupération dans lesquelles les lignes formant les reliefs sont dans une direction longitudinale et des secondes zones de récupération dans lesquelles les lignes formant les reliefs sont dans une direction transversale.

Selon une variante préférée de réalisation, l'article d'essuyage est un tissu dont les différentes zones se présentent comme un damier , une zone de stockage étant intercalée entre deux zones de récupération, à la fois dans la direction longitudinale et dans la direction transversale.

Avantageusement , dans ce cas , dans chaque direction, il y a alternance entre une première zone de récupération, une zone de stockage et une seconde zone de récupération.

La présente invention sera mieux comprise à la lecture de la description qui va être faite de deux exemples de réalisation d'un article d'essuyage à zones multiples à reliefs différenciés, illustré par le dessin annexé dans lequel :
- Les figures 1 et 2 illustrent schématiquement les deux modes d'essuyage habituels en S (figure 1) et en W (figure 2),
- La figure 3 est une représentation schématique de l'agencement des différentes zones en relief de l'article , sous forme de damiers selon un premier exemple et,
- La figure 4 est une représentation schématique des zones de récupération selon un second exemple.

Le principe général qui est à la base de l'invention est de concevoir , pour un article d'essuyage constitué d'un tissu ou d'un tricot , une armure particulière dans le but de diminuer le risque de relargage particulaire de l'article, y comprises les particules du type fibreuses susceptibles d'être relarguées par l'article lui-même lors de la manipulation de l'article.

L'essuyage d'une surface lisse , que ce soit une table , une vitre ou toute autre surface de ce type consiste à déplacer l'article en sorte qu'il s'applique, lors de ce déplacement , sur l'intégralité de ladite surface. Le mode de déplacement est généralement soit en S (figure 1) soit en W (figure 2). Dans un essuyage en S , l'article est déplacé selon une direction générale transversale , allant d'un bord latéral à l'autre. Dans un essuyage en W, le déplacement se fait selon une direction générale longitudinale , allant d'un bord avant au bord arrière s'il s'agit d'une surface horizontale et du bord le plus haut vers le bord le plus bas s'il s'agit d'une surface verticale. Il importe que l'article puisse être capable de récupérer et de ne pas relarguer les souillures particulaires tout au long de son déplacement, y compris dans les passages où il y a un changement de direction du déplacement, au niveau des coudes du S ou du W. Dans ces passages, en particulier lorsqu'il s'agit de tissu pileux, il y a lors du changement de la direction d'essuyage également un changement de l'inclinaison des fibres en contact avec les souillures. Lors de ce changement d'inclinaison, les souillures peuvent être décrochées de l'article et donc être relarguées.

L'article de l'invention est un tissu ou un tricot dont le mode de liage des fils est déterminé en sorte de former des zones à reliefs différenciés , à savoir des zones dites de récupération dans lesquelles les reliefs sont à une hauteur donnée par rapport au fond de l'article et des zones de stockage dans lesquelles les reliefs sont à une hauteur inférieure à la hauteur des reliefs des zones de récupération.

Les reliefs les plus prononcés réalisent l'entraînement des souillures particulaires , notamment fibreuses , sur la surface lisse à essuyer. Lors du changement de direction d'essuyage, lesdites souillures particulaires sont déplacées d'une zone à relief élevé vers une zone adjacente à relief inférieur, de sorte que lesdites souillures particulaires sont collectées et stockées dans cette dernière zone, dite zone de stockage.

Sur la figure 3 est illustré un premier exemple d'article d'essuyage tissé dont le mode de liage est déterminé pour former une sorte de damier dont chaque case constitue une zone soit de récupération soit de stockage.

Dans cet article 1, les zones de stockage 2 sont représentées schématiquement avec des lignes hachurées obliquement dans les deux sens. Quant aux zones de récupération 3,4 , elles sont représentées par des lignes parallèles soit horizontales 3 soit verticales 4. Chacune de ces lignes représente la configuration du relief formé par les fils dans chacune de ces zones. Dans les premières zones de récupération 3, les reliefs forment des proéminences alignées 5 selon la direction transversale de l'article 1, par exemple dans le sens trame (T). Dans les secondes zones de récupération 4, les reliefs forment des proéminences alignées 6 dans le sens longitudinal de l'article 1 , par exemple dans le sens chaîne (C).

Dans le damier tel qu'illustré à la figure 3 , une zone de stockage 2 , de forme sensiblement carrée est , dans le sens chaîne C comme dans le sens trame T, adjacente par ses deux côtés opposés , avec une première zone de récupération 3 et une seconde zone de récupération 4. Ainsi quel que soit le sens de l'essuyage, les souillures particulaires, notamment fibreuses, pourront toujours être arrêtées par les proéminences alignées 5, 6 qui feront obstacle à leur déplacement , puis collectées dans une zone de stockage 2 adjacente.

De préférence les zones différenciées 2,3,4 sont des carrés faisant de 1 à 5cm de côté.

La différence de hauteur des reliefs entre les zones de stockage 2 et les zones de récupération 3, 4 est de l'ordre de 0,5 à 10 mm.

Sur la figure 4 est illustré un second exemple d'article d'essuyage 7 tissé dont les zones de récupération 8 et de stockage 9 forment un damier. Dans ce damier, une zone de stockage 9 donnée est adjacente :
a) dans le sens trame (T) à des premières zones de récupération 8b, dont les proéminences 10 sont alignées dans le même sens trame, et
b) dans le sens chaîne (C) avec des secondes zones de récupération 8a , dont les proéminences 11 sont alignées , dans le même sens chaîne.

En fait les proéminences 10,11 sont constituées par des fils plus volumineux , formant en quelque sorte des boucles venant en surélévation par rapport au fond de l'article, soit en trame (pour les proéminences 10) soit en chaîne (pour les proéminences 11).

Selon le mode de liage de la figure 4, les carrés constituant les premières zones de récupération 8b en trame sur l'endroit du tissu forment des secondes zones de récupération 8a en chaîne sur l'envers du tissu.

Dans un mode précis de réalisation, s'appliquant aux deux exemples précités, donné à titre non exhaustif, les proéminences 10, 11 ont été réalisées à partir de fils microfilamentaires 50% polyester/50% polyamide , fils de type bicomposants , dont les brins sont séparés après un traitement alcalin en sorte d'obtenir des brins unitaires faisant de l'ordre de 0,22 dtex.Il s'agit, tant en chaîne qu'en trame , de fils de 350 dtex. L'article terminé avait un poids de l'ordre de 220 g/m². Les proéminences alignées dans les première et deuxième zones de récupération avaient une hauteur d'environ 3mm par rapport au fond de l'article. Comparativement , les reliefs des zones de stockage avaient une hauteur inférieure à 2mm par rapport au fond de l'article.

La présente invention n'est pas limitée au mode de réalisation qui vient d'être décrit à titre d'exemple. On peut citer notamment la mise en oeuvre pour la réalisation de l'article , selon l'invention, des fils multi-filamentaires , 100% polyester, dont chaque filament unitaire ferait de l'ordre de 0,56 dtex.

Dans le second exemple ci-dessus, chaque première et seconde zones de récupération 8a , 8b comportait treize lignes en relief 12, chaque ligne étant constituée elle-même de la succession de six ou sept proéminences 10,11 formées par le mode de liage des différents fils utilisés. Cette configuration n'est pas exclusive ; cependant le demandeur a remarqué que de bons résultats étaient obtenus avec une densité de lignes en relief de l'ordre de 3 à 7 /cm.

## Revendications

1. Article d'essuyage, tissé ou tricoté dans lequel certains fils forment des reliefs par rapport au fond de l'article, ledit article présentant des zones à plus haut relief dites zones de récupération (3,4) et des zones à plus bas relief dites zones de stockage (2), **caractérisé en ce que** dans une même zone de récupération (3,4), les reliefs se présentent sous la forme de lignes parallèles (5,6) et **en ce qu'**il comporte des premières zones de récupération (3) dans lesquelles les lignes (5) formant les reliefs sont dans une direction longitudinale (C) et des secondes zones de récupération dans lesquelles les lignes (6) formant les reliefs sont dans une direction transversale (T).

2. Article selon la revendication 1 **caractérisé en ce qu'**il s'agit d'un tissu dont les différentes zones se présentent comme un damier , une zone de stockage (2) étant intercalée entre deux zones de récupération , à la fois dans la direction longitudinale et dans la direction transversale.

3. Article selon la revendication 2 **caractérisé en ce que** dans chaque direction (C,T), il y a alternance entre une première zone de récupération (3) , une zone de stockage (2) et une seconde zone de récupération (4).

4. Article selon l'une des revendications 1 à 3 **caractérisé en ce que** la différence de hauteur des reliefs entre les zones de stockage (2) et les zones de récupération (3,4) est de l'ordre de 0,5 à 10 mm.

5. Article selon l'une des revendications 1 à 4 **caractérisé en ce que** les zones différenciées (2,3,4) sont des carrés faisant de 1 à 5cm de côté.

6. Article selon l'une des revendications 1 à 5 **caractérisé en ce que** la densité de lignes en relief est de l'ordre de 3 à 7 / cm.

7. Article selon l'une des revendications 1 à 6 **caractérisé en ce** les reliefs sont constitués par des boucles formées , selon un alignement en chaîne dans les premières zones de récupération et en trame dans les secondes zones de récupération.

8. Article selon la revendication 7 **caractérisé en ce que** les boucles sont réalisées à partir de fils microfilamentaires 50% polyester/ 50% polyamide, fils de type bicomposants de l'ordre de 350 dtex, dont les brins unitaires font de l'ordre de 0,22 dtex.

9. Article selon l'une des revendications 1 à 8 **caractérisé en ce que** les reliefs dans les première et deuxième zones de récupération (3,4) ont une hauteur d'environ 3mm par rapport au fond de l'article, les reliefs des zones de stockage (2) ont une hauteur inférieure à 2mm par rapport au fond de l'article.

## Claims

1. Wiping article, woven or knitted, in which some threads form a relief with respect to the base part of the article, said article having areas with greater relief called collection areas (3, 4) and areas with lower relief called storage areas (2), **characterized in that** in one same collection area (3, 4) the raised parts are in the form of parallel lines (5, 6), and **in that** it comprises first collection areas (3) in which the lines (5) forming the raised parts lie in one longitudinal direction (T), and second collection areas in which the lines (6) forming the raised parts lie in a transverse direction (C).

2. Article according to claim 1 **characterized in that** it is a fabric whose different areas resemble a chequerboard, one storage area (2) being inserted between two collection areas, both in the longitudinal direction and in the transverse direction.

3. Article according to claim 2 **characterized in that** in each direction (C, T) there are alternate first collection areas (3), storage areas(2) and second collection areas (4).

4. Article according to any of claims 1 to 3, **characterized in that** the difference in height of the raised parts of the storage areas (2) and the collection areas (3, 4) is in the order of 0.5 to 10 mm.

5. Article according to any of claims 1 to 4, **characterized in that** the differentiated areas (2, 3, 4) are squares with sides of 1 to 5 cm.

6. Article according to any of claims 1 to 5, **characterized in that** the density of the raised lines is in the order of 3 to 7 / cm.

7. Article according to any of claims 1 to 6, **characterized in that** the raised parts consist of loops formed along a warp alignment in the first collection areas and along a weft alignment in the second collection areas.

8. Article according to claim 7, **characterized in that** the loops are formed of 50% polyester/50% polyamide microfilament threads of bi-component type in the order of 350 dtex, whose unit strands are in the order of 0.22 dtex.

9. Article according to any of claims 1 to 8, **characterized in that** the height of the raised parts in the first and second collection areas (3, 4) is approximately 3 mm with respect to the base part of the article, the raised parts of the storage areas (2) having a height of less than 2 mm with respect to the base part of the article.

## Patentansprüche

1. Gewebter oder gestrickter Wischartikel, bei dem einige Fäden bezogen auf den Boden des Artikels Reliefs bilden, wobei der Artikel Bereiche mit höherem Relief, sogenannte Auffangbereiche (3, 4), und Bereiche mit niedrigerem Relief, sogenannte Speicherbereiche (2) aufweist, **dadurch gekennzeichnet, daß** in einem gleichen Auffangbereich (3, 4) die Reliefs in Form paralleler Linien (5, 6) vorliegen, und daß er erste Auffangbereiche (3) aufweist, in denen die die Reliefs bildenden Linien (5) in einer Querrichtung (T) verlaufen, sowie zweite Auffangbereiche, in denen die die Reliefs bildenden Linien (6) in einer Längsrichtung (C) verlaufen.

2. Artikel nach Anspruch 1, **dadurch gekennzeichnet, daß** es sich um ein Gewebe handelt, dessen unterschiedliche Bereiche wie ein Schachbrettmuster vorliegen, wobei ein Speicherbereich (2) zwischen zwei Auffangbereichen, sowohl in der Längsrichtung als auch in der Querrichtung eingefügt ist.

3. Artikel nach Anspruch 2, **dadurch gekennzeichnet, daß** in jeder Richtung (C, T) zwischen einem ersten Auffangbereich (3), einem Speicherbereich (2) und einem zweiten Auffangbereich (4) abgewechselt wird.

4. Artikel nach einem der Ansprüche 1 bis 3, **dadurch gekennzeichnet, daß** der Höhenunterschied der Reliefs zwischen den Speicherbereichen (2) und den Auffangbereichen (3, 4) in der Größenordnung von 0,5 bis 10 mm liegt.

5. Artikel nach einem der Ansprüche 1 bis 4, **dadurch gekennzeichnet, daß** die unterschiedlichen Bereiche (2, 3, 4) Quadrate mit einer Seitenlänge von 1 bis 5 cm sind.

6. Artikel nach einem der Ansprüche 1 bis 5, **dadurch gekennzeichnet, daß** die Dichte der Relieflinien in der Größenordnung von 3 bis 7 / cm liegt.

7. Artikel nach einem der Ansprüche 1 bis 6, **dadurch gekennzeichnet, daß** die Reliefs von Schlaufen gebildet sind, die in den ersten Auffangbereichen entlang einer Kettrichtung und in den zweiten Auffangbereichen entlang einer Schußrichtung gebildet sind.

8. Artikel nach Anspruch 7, **dadurch gekennzeichnet, daß** die Schlaufen aus Mikrofilamentfäden 50 % Polyester/50 % Polyamid, zweikomponentenartigen Fäden in der Größenordnung von 350 dtex ausgebildet sind, deren Einzelfasern in der Größenordnung von 0,22 dtex liegen.

9. Artikel nach einem der Ansprüche 1 bis 8, **dadurch gekennzeichnet, daß** die Reliefs im ersten und im zweiten Auffangbereich (3, 4) eine Höhe von etwa 3 mm bezogen auf den Boden des Artikels aufweisen, wobei die Reliefs der Speicherbereiche (2) eine Höhe von unter 2 mm bezogen auf den Boden des Artikels aufweisen.
